# FASCICULE DE BREVET EUROPEEN

(11) **EP 1 278 437 B1**
(45) Date de publication et mention de la délivrance du brevet: **03.11.2004**
(21) Numéro de dépôt: 01919547.8
(22) Date de dépôt: 22.03.2001
(51) Int. Cl.: A45C 13/00, A45D 40/22

(54) **BOITIER DU TYPE BOITIER DE MAQUILLAGE COMPORTANT UN COUVERCLE ARTICULE**
BEHÄLTER, INSBESONDERE SCHMINKBEHÄLTER MIT EINEM SCHWENKBAREN DECKEL
MAKE-UP TYPE CASE COMPRISING AN ARTICULATED LID

(30) Priorité: 29.03.2000 FR 0003969
(43) Date de publication de la demande: 29.01.2003
(73) Titulaire: L'OREAL, 75008 Paris (FR)
(72) Inventeur: SEBBAN, Jacques, F-45000 Orléans (FR)
(74) Mandataire: Leray, Noelle
(86) Numéro de dépôt international: PCT/FR2001/000876
(87) Numéro de publication internationale: WO 2001/072166

(56) Documents cités:
- US-A- 5 078 159
- US-A- 5 568 820
- US-A- 6 014 978

## Description

La présente invention a trait à un boîtier, notamment de type boîtier de maquillage, apte à être fermé par un couvercle articulé. Un tel boîtier de maquillage comprend généralement deux parties : un fond et un couvercle, articulés l'un sur l'autre, au moyen d'au moins une charnière. Généralement, ce boîtier est destiné à contenir un ou plusieurs produits délitables, de consistance pâteuse liquide ou pulvérulente, tels qu'une ombre à paupières, un fard à joues, un « blush », ou un fond de teint. Habituellement, des boîtiers sont mis sur le marché en déclinant le produit qu'il contient dans une large gamme de nuances différentes.

Aussi, la consommatrice, pour pouvoir choisir un maquillage de la nuance souhaitée est fréquemment obligée de sortir le boîtier de son emballage, puis de l'ouvrir pour vérifier la couleur du produit.

Dans le but de visualiser, sur les lieux de vente, la nuance d'un produit de maquillage, de manière immédiate. le document US-A-5 568 820 propose un boîtier de maquillage, dont la structure permet de pivoter le couvercle de 360° par rapport au fond, de manière à placer le couvercle en dessous du fond du boîtier. Dans cette position, le boîtier peut être conditionné dans un emballage transparent, du genre « blister » ou film thermo-retractable. Ainsi, le boîtier peut être exposé dans les boutiques ou magasins avec un minimum d'encombrement.

Selon le document précité. la liaison entre le fond et le couvercle est assurée par une structure à charnières multiples. En effet, le fond du boîtier selon le document US-A-5 568 820 est articulé avec un élément intermédiaire au moyen d'une charnière à axe rapporté, le couvercle, quant à lui étant articulé avec cet élément intermédiaire par une charnière film. Lors de la première fermeture du boîtier par l'utilisatrice, l'élément intermédiaire est immobilisé par rapport au couvercle, de sorte que la charnière film est inopérante lors des ouvertures/fermetures effectuées pendant le reste de la durée d'utilisation du boîtier.

La structure du boîtier selon le document US-A-5 568 820 présente un certain nombre d'inconvénients. En effet, lorsque le couvercle est relié à l'élément intermédiaire par une charnière film, le couvercle a tendance à s'écarter élastiquement de sa position d'ouverture maximale sous le fond du boîtier, et à revenir dans la position dans laquelle le couvercle et l'élément intermédiaire ont été moulés. De ce fait, il en résulte un positionnement non satisfaisant du couvercle sous le fond.

En réalité, ce qui précède se produit fréquemment, en raison des propriétés élastiques du matériau que l'on utilise pour réaliser des pièces, reliées entre elles par une charnière film. Un matériau permettant de réaliser une telle structure à charnière film, est le polypropène. Or, un boîtier réalisé en un tel matériau, peut difficilement présenter une apparence conforme à ce que les utilisateurs attendent d'un produit de luxe. En outre, le polypropylène ne permet pas non plus de réaliser certaines décorations, ou finitions telles que le laquage.

Les documents US 6 014 978 et US 5 078 159 décrivent des boîtiers du même type dans lesquels la liaison entre le fond et le couvercle est assurée par un élément intermédiaire et une structure à charnières multiples. Aucun moyen n'est prévu pour verrouiller le couvercle par rapport à l'élément intermédiaire lorsque ce dernier pivote par rapport au fond.

Aussi, est-ce un des objets de la présente invention que de réaliser un boîtier du type décrit ci-dessus, en deux parties articulées l'une sur l'autre, et résolvant en tout ou partie les problèmes mentionnés ci-avant, en référence au boîtier discuté précédemment.

C'est en particulier un objet de la présente invention que de réaliser un boîtier de maquillage articulé au moyen d'un système d'articulation, permettant la présentation du produit qu'il contient, en position ouverte à 360° maximal du couvercle, par rapport au fond. Plus particulièrement, invention a pour objet un boîtier permettant un positionnement fiable et stable du couvercle, en position ouverte à 360°, par rapport au fond. De plus, l'invention vise un boîtier présentant un fonctionnement fiable et durable dans le temps. En outre, l'invention vise un boîtier de maquillage qui soit d'aspect esthétique satisfaisant, économique à réaliser et simple à utiliser.

D'autres objets encore apparaîtront dans la description détaillée qui suit.

Selon l'invention, ces objets sont atteints en réalisant un boîtier, notamment du type boîtier de maquillage, comportant un fond et un couvercle, apte, au moins avant la première utilisation, à pivoter par rapport au fond de manière à pouvoir se positionner sous ce dernier, ledit fond étant articulé autour d'un premier axe A₁ par rapport à un élément intermédiaire, ce dernier étant articulé par rapport au couvercle autour d'un second axe A₂, des moyens de verrouillage étant aptes à verrouiller le couvercle par rapport à l'élément intermédiaire lorsque ce dernier pivote par rapport au fond autour de l'axe A₁, et à verrouiller le fond par rapport à l'élément intermédiaire lorsque ce dernier pivote par rapport au couvercle autour de l'axe A₂.

En raison de l'aptitude du couvercle à pivoter de 360° par rapport au fond, le boîtier peut être présenté en position totalement ouverte, de sorte que son contenu soit visible immédiatement pour l'utilisateur. Ainsi, dans cette position totalement ouverte, le boîtier peut être conditionné sous blister transparent, et/ou être exposé sur les lieux de vente. Le mode de conditionnement sous blister, replié à 360°, présente l'avantage de pouvoir minimiser la surface de stockage du boîtier.

De préférence, lesdits moyens de verrouillage sont portés, au moins en partie, par ledit élément intermédiaire. Les moyens de verrouillage sont aptes à venir sélectivement en engagement avec des premiers moyens d'accrochage complémentaires portés, par le fond, et avec des seconds moyens d'accrochage portés par le couvercle. Ainsi, depuis la position selon laquelle le couvercle est positionné à 360°, par rapport au fond, le rabattement du couvercle sur le fond vers la position de fermeture est assuré par un pivotement partiel du couvercle autour du second axe, puis par un pivotement partiel autour du premier axe. Les moyens de verrouillage permettent, le cas échéant, de rendre inopérant le premier axe quand le mouvement de pivot s'effectue autour du second, et vice-versa.

Selon un aspect intéressant de l'invention, l'élément intermédiaire présente deux bords longitudinaux. Ces deux bords sont, de préférence, parallèles l'un par rapport à l'autre, ledit premier axe d'articulation étant situé au voisinage d'un premier bord de l'élément intermédiaire. En conséquence, le second axe est situé au voisinage d'un second bord, opposé au premier.

Selon un mode de réalisation avantageux, le boîtier est constitué par un fond et un couvercle, formés par des pièces distinctes, l'un au moins desdits axes étant formé par une charnière à axe rapporté. Ceci présente l'avantage que le fond et le couvercle peuvent être réalisés en deux matériaux différents. De préférence, le fond et l'élément intermédiaire sont moulés intégralement en un matériau économiquement avantageux et approprié à la réalisation d'une charnière-film tel que le polypropylène ou une autre polyoléfine appropriée. En ce qui concerne le couvercle, celui-ci est relié, dans ce cas, à l'élément intermédiaire par une charnière à axe rapporté. Le couvercle constituant la partie la plus visible du boîtier, peut être réalisé en un matériau autre que le polypropylène et permettant la réalisation d'une décoration particulière ou d'un laquage, par exemple. A titre d'exemples non limitatifs pour les matériaux pouvant constituer le couvercle, on citera l'acrylobutadiène-styrene (ABS), les polyacrylates, le polystyrène, le polyoxyméthylène (POM) ou le polystyrène-acrylonitrile (SAN).

Selon un mode de réalisation particulier, les moyens de verrouillage peuvent comporter au moins un organe, tel qu'un picot, situé sur au moins une portion de l'élément intermédiaire, par exemple sur l'un au moins des côtés latéraux de l'élément intermédiaire. Cet organe de verrouillage est apte à être engagé sélectivement dans un organe complémentaire, par exemple un logement approprié, pratiqué sur une portion du fond, respectivement sur une portion du couvercle. Alternativement, une structure inversée peut être imaginée. Ainsi, un premier picot peut être situé sur une portion du fond, un second picot étant prévu sur une portion du couvercle. Dans ce cas, l'élément intermédiaire est pourvu d'un logement, apte à recevoir, sélectivement, le premier ou le second picot.

Avantageusement, le verrouillage du fond par rapport à l'élément intermédiaire est irréversible. Dans ce cas, l'élément intermédiaire est immobilisé par rapport au fond, et le premier axe devient inopérationnel. Seul le pivotement du couvercle sur la pièce intermédiaire, autour du second axe est possible, et ceci sur une portion angulaire limitée par rapport à l'angle d'ouverture maximal.

Le boîtier visé par l'invention est, de préférence, réalisé sous forme sensiblement plate et définit un réceptacle, délimitant au moins un compartiment, apte à contenir un produit, notamment un produit délitable, tel qu'un produit de maquillage. Avantageusement, le réceptacle est conformé pour contenir, en outre, un organe d'application du produit. De plus, le couvercle peut être muni, sur sa face interne, d'un miroir, permettant à l'utilisatrice de se regarder en cours de maquillage.

Le cas échéant, le boîtier comporte des moyens, aptes à permettre le verrouillage réversible en position fermée du couvercle sur le fond.

L'invention consiste, mis à part les dispositions exposées ci-dessus, en un certain nombre d'autres dispositions qui seront explicitées ci-après, à propos d'exemples de réalisation non limitatifs, décrits en référence aux figures annexées, parmi lesquelles :
- la figure 1a représente une vue en perspective d'un boîtier de type boîtier de maquillage selon un premier mode de réalisation de l'invention ;
- la figure 1b représente une vue en coupe transversale du boîtier de la figure 1;
- les figures 2a et 2b illustrent, le boîtier de la figure 1 en position ouverte à 360° ;
- les figures 3a et 3b représentent respectivement, une vue en coupe transversale et une vue en perspective du boîtier de la figure 1, sur une première portion du mouvement du couvercle depuis sa position d'ouverture maximale ;
- les figures 4a et 4b représentent respectivement, une vue en coupe transversale et une vue en perspective du boîtier de la figure 1, sur une seconde portion du mouvement du couvercle depuis sa position d'ouverture maximale ;
- les figures 5a et 5b représentent respectivement, une vue en coupe transversale et une vue en perspective du boîtier de la figure 1, en position fermée ;
- les figures 6 et 7 montrent chacune une vue de détail en perspective, du boîtier de la figure 1 ; et
- les figures 8a et 8b montrent chacune une vue partielle en perspective, d'un boîtier selon un second mode de réalisation de l'invention.

En référence notamment aux figures 1a, 1b, 2a et 2b, un boîtier de maquillage, selon un premier mode de réalisation de l'invention, est désigné par la référence 1. Il est de forme sensiblement plate, tel qu'utilisé notamment pour le conditionnement de produits de maquillage, comme les fonds de teint, les ombres à paupières, les blushs, ou d'autres produits du même type.

Les figures 1a et 1b montrent le boîtier en position d'utilisation. Dans cette position, le couvercle 4 est ouvert à environ 120° par rapport au fond 2, permettant à l'utilisateur de prélever une dose de produit P.

Le boîtier 1 est formé principalement à partir d'un fond 2 et d'un couvercle 4, monté pivotant sur le fond, obtenus de moulage d'un ou plusieurs matériaux thermoplastiques. Le fond 2 forme un ou plusieurs compartiments, formant réceptacle 2a pour un ou plusieurs produits P, notamment des produits de maquillage. Le cas échéant, l'un des compartiments peut être utilisé pour loger un applicateur, permettant de prélever le produit et de l'appliquer à l'endroit désiré (non représenté).

Le couvercle 4 présente un renfoncement 9, s'étendant sur une partie substantielle de sa surface, de manière à recevoir un miroir 4a. Un fermoir 4b porté par le couvercle 4 est apte à venir en engagement avec un organe correspondant 2b porté par le fond 2 de manière à assurer le verrouillage réversible du couvercle 4 sur le fond 2. Au voisinage de cet organe de verrouillage 2b, le fond 2 forme un décrochement 3, de manière à faciliter l'ouverture du boîtier 1.

Le couvercle 4 est relié au fond 2 au moyen d'un élément intermédiaire 20, de forme allongée, et présentant deux bords longitudinaux 21, 22. Il est délimité latéralement par deux flancs 20a, 20b (fig. 3b). Comme visible notamment sur les figures 2a et 2b, l'élément intermédiaire 20 est relié au fond par une première charnière 23 du type charnière à axe rapporté, formant un premier axe d'articulation A₁. Cette charnière est située sur le bord 21 de l'élément intermédiaire. Sur le bord 22 est formée une seconde charnière 24 du même type, formant d'un second axe d'articulation A₂. Cette seconde charnière 24 relie l'élément intermédiaire 2 au couvercle 4. Ainsi, l'articulation du couvercle via l'élément intermédiaire sur le fond est assurée par une structure à double articulation, dont les axes sont parallèles.

Sur une extrémité, opposée à l'extrémité portant le fermoir 2b, le fond forme un décrochement 5 (figures 2b et 6) dans lequel l'élément intermédiaire 20 est disposé. De même, un décrochement 7 similaire est prévu sur une extrémité du couvercle (voir figures 3a et 7), apte à loger l'élément intermédiaire 20 en position de présentation, correspondant à la position d'ouverte maximale (figures 2a et 2b).

Pour maintenir le couvercle par rapport au fond du boîtier dans la position représentée aux figures 2a et 2b, des moyens de verrouillage C sont prévus. Comme illustré notamment sur la figure 3b, l'élément intermédiaire 20 comporte deux picots C, situés sur ses flancs latéraux 20a et 20b. Ces picots C sont aptes à coopérer avec des évidements B₁, pratiqués dans des parois latérales 7a, 7b du couvercle 4. Les évidements d'accrochage B₁ sont aptes à recevoir, de manière réversible, les picots C, où ils sont maintenus par friction. De manière similaire, le décrochement 5 du fond 2 comporte deux moyens d'accrochage B₂, situés sur les parois latérales 5a, 5b dudit décrochement 5. Les moyens d'accrochage B₂ sont configurés pour recevoir les picots C, notamment de manière irréversible, lors de la première fermeture du boîtier, comme ceci sera détaillé par la suite.

La disposition du boîtier en position d'ouverture maximale, illustrée sur les figures 2a et 2b, permet de positionner le couvercle sous le fond, de sorte que la face supérieure 41 du couvercle 4 vienne en regard de la face inférieure 25 du fond 2. Dans cette position, le boîtier 1 est en position de présentation, ouvert selon un angle de 360°, par rapport à la position fermée du boîtier.

Dans la position de présentation, illustrée sur les figures 2a et 2b, le boîtier peut être présenté sur les lieux de vente, de manière à rendre visible le produit conditionné dans le compartiment 2a. Cette position permet, également, d'emballer le boîtier sous blister transparent. Ceci présente l'avantage que le produit est protégé, tout en permettant à la consommatrice de choisir la teinte de produit désirée, sans être obligée d'ouvrir le boîtier. Le boîtier ainsi conditionné présente un encombrement minimum.

Lorsque le boîtier est conditionné sous blister, après déballage du boîtier, celui ci se trouve donc en position d'ouverture maximale à 360° (figures 2a et 2b). Pour pouvoir utiliser le boîtier, l'utilisateur fait pivoter le couvercle par rapport au fond (dans le sens de la flèche α indiquée sur la figure 2a). Lors du pivotement du couvercle 4 depuis la position de présentation illustrée sur les figures 2a et 2b, celui-ci passe successivement par les positions montrées sur les figures 3a et 3b, puis 4a et 4b, jusqu'à la position de fermeture illustrée sur les figures 5a et 5b. Au cours d'un pivotement d'environ 300°, les picots C se désengagent des évidements d'accrochage B1. En même temps, l'élément intermédiaire 20 pivote hors du décrochement 7 du couvercle. Pendant ce mouvement de pivot, l'élément intermédiaire 20 se rapproche du décrochement 5 du fond.

Comme montré plus en détail sur la figure 6, les picots C se dégagent des évidements d'accrochage B₁ du couvercle et se rapprochent des évidements d'accrochage B₂ du fond (figure 7). Les picots C s'engagent alors dans les évidements d'accrochage B₂. Avantageusement, cet engagement s'effectue de manière irréversible. De cette façon, le premier axe A₁ devient inopérationnel, de manière définitive.

Pour ouvrir et fermer le boîtier, en vue de son utilisation pour le maquillage, l'utilisateur effectue un mouvement de pivot uniquement autour de l'axe A₂, suivant un angle α₂. (figure 1a).

Les figures 5a et 5b représentent le boîtier en position fermé, permettant de conserver le produit P à l'abri de l'extérieur, ou bien de transporter le boîtier dans un sac à main.

Les figures 8a et 8b illustrent un autre mode de réalisation, suivant lequel un boîtier 101 est constitué essentiellement de deux éléments 102, 104. Par rapport au premier mode de réalisation, les parties identiques ou jouant un rôle similaire, portent les numéros de référence de premier mode de réalisation, majorés de 100.

Par rapport au premier mode de réalisation, le boîtier 101 diffère par le fait que le fond 102 est moulé intégralement avec l'élément intermédiaire 120, en un matériau approprié. Sa configuration, ainsi que son fonctionnement est semblable au boîtier 1 et leur description ne sera reprise que succinctement.

L'élément intermédiaire 120 est relié au fond 102 par une charnière film 123 formant un premier axe d'articulation A₁. Cette charnière film devient inopérationnelle après la première fermeture du boîtier, comme décrit précédemment par rapport au boîtier 1 du premier mode de réalisation. La charnière 124, est du même type que celui décrit précédemment, et ne nécessite pas de description plus détaillée.

La structure du boîtier 101 présente l'avantage que l'on peut choisir, pour la réalisation du fond et de l'élément intermédiaire, un premier matériau économiquement avantageux, par exemple le polypropylène. Ce matériau permet la réalisation de la charnière film 123. Du fait que cette charnière film 123 est située sur le fond 102 du boîtier, un blanchiment éventuel de l'articulation est peu visible.

Quant au couvercle, avantageusement, on choisit un second matériau plastique, apte à recevoir une décoration particulière ou un laquage. Ceci est important, car le couvercle est la partie la plus visible et valorisante d'un boîtier de maquillage. Le second matériau est choisi, par exemple, parmi l'urée formaldéhyde, l'acrylobutadiène-styrène (ABS), le polystyrène-acryonitrile (SAN), le polyoxy méthylène (POM), les verres acryliques, le polystyrène, etc.

Dans la description détaillée qui précède, il a été fait référence à des modes de réalisation préférés de l'invention. Il est évident que des variantes peuvent y être apportées sans s'écarter de l'esprit de l'invention telle que revendiquée ci-après.

## Revendications

1. Boîtier (1, 101) comportant un fond (2, 102) et un couvercle (4, 104), apte, au moins avant la première utilisation, à pivoter par rapport au fond de manière à pouvoir se positionner sous ce dernier, ledit fond (2, 102) étant articulé autour d'un premier axe (A₁) par rapport à un élément intermédiaire (20, 120), ce dernier étant articulé par rapport au couvercle (4, 104) autour d'un second axe (A₂), des moyens de verrouillage (B₁, B₂, C) étant aptes à verrouiller le couvercle (4, 104) par rapport à l'élément intermédiaire (20, 120) lorsque ce dernier pivote par rapport au fond (2, 102) autour du premier axe (A₁), et à verrouiller le fond (2, 102) par rapport à l'élément intermédiaire (20, 120) lorsque ce dernier pivote par rapport au couvercle (4, 104) autour du second axe (A₂).

2. Boîtier selon la revendication 1, **caractérisé en ce que** lesdits moyens de verrouillage (C) sont portés par ledit élément intermédiaire (20, 120), et sont aptes à venir sélectivement en engagement avec des premiers moyens d'accrochage (B₁) complémentaires portés par le fond (2, 102) et avec des seconds moyens d'accrochage (B2) portés par le couvercle (4, 104).

3. Boîtier selon la revendication 1 ou 2, **caractérisé en ce que** l'élément intermédiaire (20, 120) présente deux bords longitudinaux (21,22 ; 121,122), ledit premier axe d'articulation (A₁) étant situé au voisinage d'un premier bord (21) de l'élément intermédiaire (20, 120), ledit second axe (A₂) étant situé au voisinage d'un second bord (22, 122), opposé au premier (21, 121).

4. Boîtier selon la revendication 3, **caractérisé en ce que** ledit premier axe (A₁) est parallèle audit second axe (A₂).

5. Boîtier (101) selon l'une quelconque des revendications 1 à 4, **caractérisé en ce que** l'un au moins desdits axes (A₁, A₂) est formé par une charnière à axe rapporté (23, 24).

6. Boîtier selon la revendication 5, **caractérisé en ce que** le fond (102) et l'élément intermédiaire (120) sont reliés par une charnière film (123), le couvercle (104) étant relié à l'élément intermédiaire (120) par une charnière à axe rapporté (124).

7. Boîtier selon l'une quelconque des revendications 1 à 6, **caractérisé en ce que** le couvercle est réalisé en urée formaldéhyde, acrylobutadiène-styrène (ABS), polystyrène-acryonitrile (SAN), polyoxyméthylène (POM), verre acrylique, polystyrène, etc.

8. Boîtier selon l'une quelconque des revendications 1 à 7, **caractérisé en ce que** les moyens de verrouillage (C) comportent au moins un picot situé sur au moins une portion latérale (20a, 20b) de l'élément intermédiaire (20, 120), le(s) picot(s) étant conformé(s) pour être engagé(s) sélectivement dans un logement correspondant (B₁, B₂) pratiqué sur une portion du fond (B₁), respectivement du couvercle (B₂).

9. Boîtier selon l'une quelconque des revendications 1 à 8, **caractérisé en ce que** le verrouillage du fond (2, 102) par rapport à l'élément intermédiaire (20, 120) est irréversible.

10. Boîtier selon l'une quelconque des revendications 1 à 9, **caractérisé en ce qu'**il définit un réceptacle, délimitant au moins un compartiment (2a, 102a), apte à contenir au moins un produit (P), notamment un produit délitable (P), tel qu'un produit de maquillage.

11. Boîtier selon l'une quelconque des revendications 1 à 10, **caractérisé en ce qu'**il comporte des moyens (2b, 4b) aptes à permettre le verrouillage réversible en position fermée du couvercle (4, 104) sur le fond (2, 102).

## Claims

1. Case (1, 101) comprising a bottom (2, 102) and a lid (4, 104) capable, at least prior to first use, of pivoting with respect to the bottom so as to be positioned underneath the latter, the said bottom (2, 102) being hinged about a first axis (A₁) with respect to an intermediate element (20, 120), the latter being hinged with respect to the lid (4, 104) about a second axis (A₂), locking means (B₁, B₂, C) being capable of locking the lid (4, 104) with respect to the intermediate element (20, 120) when the latter pivots with respect to the bottom (2, 102) about the first axis (A₁), and of locking the bottom (2, 102) with respect to the intermediate element (20, 120) when the latter pivots with respect to the lid (4, 104) about the second axis (A₂).

2. Case according to Claim 1, **characterized in that** the said locking means (C) are carried by the said intermediate element (20, 120) and are capable of engaging selectively with complementary first catching means (B₁) carried by the bottom (2, 102) and with second catching means (B₂) carried by the lid (4, 104).

3. Case according to Claim 1 or 2, **characterized in that** the intermediate element (20, 120) has two longitudinal edges (21, 22; 121, 122), the said first axis of articulation (A₁) being situated near a first edge (21) of the intermediate element (20, 120), the said second axis (A₂) being located near a second edge (22, 122) opposite the first (21, 121).

4. Case according to Claim 3, **characterized in that** the said first axis (A₁) is parallel to the said second axis (A₂).

5. Case (101) according to any one of Claims 1 to 4, **characterized in that** at least one of the said axes (A₁, A₂) is formed by a hinge with an attached hinge pin (23, 24).

6. Case according to Claim 5, **characterized in that** the bottom (102) and the intermediate element (120) are connected by a film hinge (123), the lid (104) being connected to the intermediate element (120) by a hinge with an attached hinge pin (124).

7. Case according to any one of Claims 1 to 6, **characterized in that** the lid is made of urea formaldehyde, acrylobutadiene-styrene (ABS), polystyrene-acrylonitrile (SAN), polyoxymethylene (POM), acrylic glass, polystyrene, etc.

8. Case according to any one of Claims 1 to 7, **characterized in that** the locking means (C) comprise at least one pip located on at least one lateral portion (20a, 20b) of the intermediate element (20, 120), the pip(s) being shaped to engage selectively in a corresponding housing (B₁, B₂) made, one of them (B₁), in a portion of the bottom and, the other of them (B₂), in a portion of the lid.

9. Case according to any one of Claims 1 to 8, **characterized in that** the locking of the bottom (2, 102) with respect to the intermediate element (20, 120) is irreversible.

10. Case according to any one of Claims 1 to 9, **characterized in that** it defines a receptacle delimiting at least one compartment (2a, 102a) capable of containing at least one product (P), particularly a friable product (P) such as a makeup product.

11. Case according to any one of Claims 1 to 10, **characterized in that** it comprises means (2b, 4b) capable of allowing the lid (4, 104) to be locked reversibly in the closed position on the bottom (2, 102).

## Patentansprüche

1. Gehäuse (1, 101), das einen Boden (2, 102) und einen Deckel (4, 104) aufweist, der in der Lage ist, zumindest vor der ersten Benutzung bezüglich des Bodens derart zu schwenken, dass er sich unter diesem positionieren kann, wobei der Boden (2, 102) um eine erste Achse (A₁) bezüglich eines Zwischenelements (20, 120) angelenkt ist, welches bezüglich des Deckels (4, 104) um eine zweite Achse (A₂) angelenkt ist, wobei Verriegelungsmittel (B₁, B₂) in der Lage sind, den Deckel (4, 104) bezüglich des Zwischenelements (20, 120) zu verriegeln, wenn letzteres bezüglich des Bodens (2, 102) um die erste Achse (A₁) schwenkt, und den Boden (2, 102) bezüglich des Zwischenelements (20, 120) zu verriegeln, wenn letzteres bezüglich des Deckels um die zweite Achse (A₂) schwenkt.

2. Gehäuse nach Anspruch 1, **dadurch gekennzeichnet, dass** die Verriegelungsmittel (C) vom Zwischenelement (20, 120) getragen werden und in der Lage sind, wahlweise mit ersten komplementären Befestigungsmitteln (B₁), die vom Boden (2, 102) getragen werden, bzw. mit zweiten Befestigungsmitteln (B₂) in Eingriff zu gelangen, die vom Deckel (4, 104) getragen werden.

3. Gehäuse nach Anspruch 1 oder 2, **dadurch gekennzeichnet, dass** das Zwischenelement (20, 120) zwei Längsränder (21, 22; 121, 122) aufweist, wobei die erste Gelenkachse (A₁) sich in der Nähe eines ersten Rands (21) des Zwischenelements (20, 120) befindet, während die zweite Achse (A₂) sich in der Nähe eines zweiten, dem ersten (21, 121) gegenüberliegenden Rands (22, 122) befindet.

4. Gehäuse nach Anspruch 3, **dadurch gekennzeichnet, dass** die erste Achse (A₁) parallel zur zweiten Achse (A₂) liegt.

5. Gehäuse (101) nach einem der Ansprüche 1 bis 4, **dadurch gekennzeichnet, dass** mindestens eine der Achsen (A₁, A₂) von einem Scharnier mit angesetzter Achse (23, 24) gebildet wird.

6. Gehäuse nach Anspruch 5, **dadurch gekennzeichnet, dass** der Boden (102) und das Zwischenelement (120) über ein Folienscharnier (123) miteinander verbunden sind, wobei der Deckel (104) mit dem Zwischenelement (120) über ein Scharnier mit angesetzter Achse (124) verbunden ist.

7. Gehäuse nach einem der Ansprüche 1 bis 6, **dadurch gekennzeichnet, dass** der Deckel aus Formaldehyd-Harnstoff, Acryl-Butadien-Styrol (ABS), Polystyrol-Acrylnitril (SAN), Polyoxymethylen (POM), Acrylglas, Polystyrol, usw. hergestellt wird.

8. Gehäuse nach einem der Ansprüche 1 bis 7, **dadurch gekennzeichnet, dass** die Verriegelungsmittel (C) mindestens einen Zapfen aufweisen, der sich auf mindestens einem Seitenabschnitt (20a, 20b) des Zwischenelements (20, 120) befindet, wobei der (die) Zapfen ausgebildet ist (sind), um wahlweise in einen entsprechenden Sitz (B₁, B₂) eingeführt zu werden, der in einem Abschnitt des Bodens (B₁) bzw. in einem Abschnitt des Deckels (B₂) ausgebildet ist.

9. Gehäuse nach einem der Ansprüche 1 bis 8, **dadurch gekennzeichnet, dass** die Verriegelung des Bodens (2, 102) bezüglich des Zwischenelements (20, 120) unumkehrbar ist.

10. Gehäuse nach einem der Ansprüche 1 bis 9, **dadurch gekennzeichnet, dass** es einen Aufnahmebehälter definiert, der mindestens ein Abteil (2a, 102a) begrenzt, das mindestens ein Produkt (P), insbesondere ein ablösbares Produkt (P), wie zum Beispiel ein Schminkprodukt, enthalten kann.

11. Gehäuse nach einem der Ansprüche 1 bis 10, **dadurch gekennzeichnet, dass** es Mittel (2b, 4b) aufweist, die die umkehrbare Verriegelung des Deckels (4, 104) auf dem Boden (2, 102) in der geschlossenen Stellung erlauben.
